# EUROPÄISCHE PATENTSCHRIFT

(11) **EP 0 229 970 B1**
(45) Veröffentlichungstag und Bekanntmachung des Hinweises auf die Patenterteilung: **31.05.1989**
(21) Anmeldenummer: 86117072.8
(22) Anmeldetag: 08.12.1986
(51) Int. Cl.: F17D 1/17, F04C 19/00

(54) **Verfahren und Einrichtung zum Betrieb von Flüssigkeitsströmungsmaschinen**
Method and apparatus for the operation of liquid flow machines
Procédé et appareil pour le fonctionnement de machines à écoulement de liquides

(30) Priorität: 19.12.1985 DE 3545101
(43) Veröffentlichungstag der Anmeldung: 29.07.1987
(73) Patentinhaber: SIEMENS AKTIENGESELLSCHAFT, 80333 München (DE)
(72) Erfinder: Neubauer, Hans René, Dipl.-Ing., D-8521 Weisendorf (DE)

(56) Entgegenhaltungen:
- EP-A- 0 003 821
- DE-A- 2 818 837
- DE-A- 3 040 901
- US-A- 2 421 968
- US-A- 3 290 883
- US-A- 3 961 639
- US-A- 4 236 545
- US-A- 4 397 748
- US-A- 4 420 008

## Beschreibung

Die Erfindung betrifft ein Verfahren zum Fördern eines Gasstroms mittels einer Flüssigkeitsringmaschine mit einem den Flüssigkeitsring in einem Gehäuse antreibenden Schaufelrad, bei dem der Flüssigkeitsringmaschine Betriebsflüssigkeit zur Aufrechterhaltung des Flüssigkeitsringes zugeführt wird.

Ein Verfahren dieser Art für eine Flüssigkeitsringmaschine ist aus der DE-A 2 818 837 bekannt für die Vakuumerzeugung bei der Herstellung und Verarbeitung von Reaktionsharzmassen. Hierbei werden als Betriebsflüssigkeit höher molekulare Lösungsmittel entsprechend den zu verarbeitenden Reaktionsharzmassen verwendet, um durch Auflösen von Resten von angesaugten Harzen, Härtern und chemischen Beschleunigern die Bildung zäher Sedimente in der Pumpe zu verhindern. Außerdem ist es allgemein bekannt, zur Erzeugung bestimmter Enddrucke der Pumpe, die vom Dampfdruck der jeweiligen Betriebsflüssigkeit abhängen, anstelle von Wasser auch andere Betriebsflüssigkeiten, wie z.B. Öl, Lösungsmittel usw., zu verwenden.

Zum energiesparenden Pumpen von zähflüssigen Stoffen durch Rohrleitungen ist es aus der DE-A 3 040 901 bekannt. z.B. Rohöl mit Methanol zu mischen und dieses Gemisch zuerst und anschließend den Rest von Methanol durch die Rohrleitung zu transportieren.

In ähnlicher Weise kann gemäß der US-A 2 421 968 ein Gemisch aus Rohöl und Wasser oder allgemein eine Emulsion aus Stoffen mit höherem Schmelzpunkt und nicht aggressiven Flüssigkeiten energiesparend durch Rohrleitungen gepumpt werden.

Bei allen bekannten Fällen handelt es sich um die Anwendung reibungsmindernder oder strömungsbeschleunigender makromolekularer Körper in ausschließlich flüssigkeitsfördernden Pumpen oder flüssigkeitsangetriebener Turbinen.

Zum energiesparenden Pumpen von wässrigen Flüssigkeiten durch Rohrsysteme können diesen gemäß den US-A 3 961 639 und 4 236 545 reibungsmindernde oder strömungsbeschleunigende makromolekulare Stoffe in definierter Menge zugegeben werden. So können solche Reibungsminderer oder Strömungsbeschleuniger gemäß den US-A 3 290 883 und 4 397 748 sowie EP-A 0 003 821 zur Verminderung von Reibungsverlusten strömender Flüssigkeiten in hydraulischen Anlagen, in Abwasserleitungen, in üblichen Flüssigkeitspumpen oder - turbinen zwecks Beschleunigung der Strömungen und damit zur Verbesserung des Wirkungsgrades der Turbinen oder Pumpen angewendet werden. Bei diesen ausschließlich Flüssigkeiten fördernden Maschinen werden durch Zugabe der besagten makromolekularen Körper in die strömenden Flüssigkeiten die notwendige Antriebsenergie für diese Maschinen bei gleicher Fördermenge vermindert oder bei unveränderter Antriebsleistung der Maschine die Fördermenge vergrößert, bzw. beim Durchströmen von Turbinen mit so behandelten Flüssigkeiten die abgegebene Energie ohne Änderung der Turbine selbst vergrößert. Der Betrieb derartiger Maschinen ist auch bei in sich geschlossenem Flüssigkeitskreislauf mit weniger Zusatz von molekularen Körpern möglich.

Ferner ist aus der US-A 4 420 008 eine Methode samt Einrichtung zum Mischen von Rohöl mit Verdünnungsflüssigkeit zur wirtschaftlicheren Pumpförderung der dünnflüssigeren Mischung über weite Leitungsstrecken bekannt, bei der zur Einhaltung einer bestimmten Viskosität des Mischungsverhältnisses von Rohöl zu Verdünnungsflüssigkeit die Werte für Viskosität und spezifisches Gewicht der beiden Anteile jeweils einem Computer eingegeben und von diesem zu Steuerungsbefehlen für Regelventile in den jeweiligen Zuflußleitungen vor dem Mischen verarbeitet werden, so daß die Einhaltung des Mischungsverhältnisses der über weite Strecken zu befördernden Mischflüssigkeit gewährleistet wird. Eine Beeinflussung der besagten Regelventile von der Mischflüssigkeit ist dabei nicht vogesehen.

Dagegen liegt der Erfindung für ein Verfahren zum Fördern eines Gasstroms mittels einer Flüssigkeitsringmaschine der eingangs genannten Art die Aufgabe zugrunde, die Gasförderleistung in Abhängigkeit vom Gasansaugdruck zu erhöhen unter Herabsetzung des Antriebsleistungsbedarfs und der Schallemission, wobei keinerlei konstruktiven Sondermaßnahmen oder sonstige konstruktiven Eingriffe in die Flüssigkeitsringmaschine vorgesehen werden.

Die Lösung der gestellten Aufgaben gelingt durch die kennzeichnenden Merkmale des Patentanspruchs 1.

Somit wird eine Erhöhung der Gasfördermenge und/oder des Gasansaugdruckes erreicht. Durch die makromolekularen Körper im rotierenden Betriebsflüssigkeitsring ergibt sich keine Vergrößerung der Betriebsflüssigkeitsmenge pro Zeiteinheit noch ist eine Reibungsminderung der Betriebsflüssigkeit beabsichtigt, sondern vielmehr läßt sich überraschenderweise eine Erhöhung der Gasförderleistung und/oder eine Ansaugdruckerhöhung sowie eine Herabsetzung des Schallpegels erreichen.

Als makromolekulare Stoffe können bekannte Polymere, insbesondere Polyacrylamide, sowie Tenside oder anorganische Fibern vorgesehen sein, die als flüssige Stammlösung oder in Pulverform dem Flüssigkeitsstrom eingangs der betreffenden Flüssigkeitsringmaschinen zugegeben werden in einer auf dem Massendurchfluß der strömenden Flüssigkeit jeweils abgestimmten Menge, wobei die vorzugsweise ständige Zuführung der besagten Reibungsminderer bzw. Strömungsbeschleuniger zum Massendurchfluß der in das Gehäuse einströmenden Flüssigkeit erfolgt.

Die Menge der ständig zugeführten Reibungsminderer ist im Verhältnis zur einströmenden Flüssigkeit relativ gering und daher der Verbrauch solcher Körper während der Betriebsdauer entsprechend klein.

Im Kreisbetrieb bei dem die Betriebsflüssigkeit aus einem hinter dem Gasauslaß angeordneten Flüssigkeitsabscheider wieder der Maschine zugeführt wird und nur ein kleiner Flüssigkeitsverlust durch eine zugeführte Flüssigkeit ersetzt zu werden braucht, muß die Betriebsflüssigkeit nur im Maße der Ersatzflüssigkeit mit entsprechend geringer Menge an Reibungsminderern versehen werden.

Versuche an einer Flüssigkeitsring-Vakuumpumpe der Type 2BE1203 der Anmelderin haben bei Verwendung von Polyacrylamid mit verschiedener Konzentration (50 ppm und 96 ppm) in der Betriebsflüssigkeit ergeben, daß mit höherem Anteil solcher molekularen Körper in der Betriebsflüssigkeit die Gasförderleistung in Abhängigkeit vom Gasansaugdruck insbesondere im interessanten Arbeitsbereich um etwa 10% und mehr erhöht und gleichzeitig der Bedarf an Antriebsleistung ebenfalls um etwa 10% und mehr gesenkt und zusätzlich eine höhere Herabsetzung des Schallpegels erreicht werden kann.

Eine Einrichtung zur Durchführung des Verfahrens ist in der Zeichnung schematisch angedeutet und nachfolgend erläutert, wobei eine Flüssigkeitsströmungsmaschine in Durchlaufbetrieb zugrunde gelegt ist.

Die angedeutete Flüssigkeitsringpumpe 1 ist mit einer Zuflußleitung 2 und mit einer Abflußleitung 3 für die Betriebsflüssigkeit verbunden. An die Zuflußleitung 2 ist über eine Dosiervorrichtung 4 ein Vorratsbehälter 5 für pulverförmige bzw. flüssiggelöste Reibungsminderer angeschlossen. Die Dosiervorrichtung 4 ist ihrerseits in Regelabhängigkeit von einem in der Abflußleitung 3 angeordneten Massendurchflußmesser 6 gebracht, derart, daß abhängig von der Menge der pro Zeiteinheit die Pumpe 1 durchfließenden Betriebsflüssigkeit die Dosiervorrichtung 4 jeweils eine Menge an Reibungsminderer zur Zuflußleitung 2 freigibt, die einen gleichbleibenden Anteil derselben pro Volumeneinheit der Betriebsflüssigkeit sicherstellt. Damit kann auch noch die durch den Temperaturanstieg der Betriebsflüssigkeit an sich bedingte Ansaugleistungsminderung mehr als ausgeglichen werden.

## Patentansprüche

1. Verfahren zum Fördern eines Gasstromes mittels einer Flüssigkeitsringmaschine mit einem den Flüssigkeitsring in einem Gehäuse antreibenden Schaufelrad, bei dem der Flüssigkeitsringmaschine Betriebsflüssigkeit zur Aufrechterhaltung des Flüssigkeitsringes zugeführt wird, dadurch gekennzeichnet, daß der Betriebsflüssigkeit in definierter Menge reibungsmindernde oder strömungsbeschleunigende makromolekulare Körper zugesetzt werden.

2. Einrichtung zur Durchführung des Verfahrens nach Anspruch 1 mit einer Flüssigkeitsringmaschine, die ein den Flüssigkeitsring in einem Gehäuse antreibendes Schaufelrad enthält, sowie mit einer Zuflußleitung und einer Abflußleitung für die Betriebsflüssigkeit der Flüssigkeitsringmaschine, dadurch gekennzeichnet, daß an die Zuflußleitung (2) eine mit einem Vorratsbehälter (5) für pulverförmige bzw. flüssiggelöste makromolekulare Körper verbundene Dosiervorrichtung (4) für diese Körper angeschlossen ist, die in Regelabhängigkeit von einem Massendurchflußmesser (6) in der Abflußleitung (3) der Betriebsflüssigkeit gebracht ist.

## Claims

1. Method for conveying a gas flow by means of a liquid ring machine with an impeller driving the liquid ring in a housing, by which operating liquid is supplied to the liquid ring machine in order to maintain the liquid ring, characterised in that friction-reducing or flow-accelerating macromolecular bodies are added to the operating liquid in a defined quantity.

2. Arrangement for carrying out the method according to claim 1 having a liquid ring machine, which contains an impeller which drives the liquid ring in a housing, and also having an inflow line and an outflow line for the operating liquid of the liquid ring machine, characterised in that a dosing device (4) for powdery or liquid-dissolved macromolecular bodies, which device is connected with a supply container (5) for said bodies, is joined to the inflow line (2), said dosing device being regulated in dependence upon a mass flow meter (6) in the outflow line (3) of the operating liquid.

## Revendications

1. Procédé pour transporter un courant gazeux au moyen d'une machine à anneau liquide, comprenant une roue à aubes entraînant l'anneau liquide dans un carter, qui consiste à envoyer le liquide de fonctionnement à la machine à anneau liquide pour maintenir l'anneau liquide, caractérisé en ce qu'il consiste à ajouter en une quantité définie, des produits macromoléculaires, diminuant le frottement ou accélérant l'écoulement, au liquide de fonctionnement.

2. Dispositif de mise en oeuvre du procédé suivant la revendication 1 sur une machine à anneau liquide comportant une roue à aubes entraînant l'anneau liquide dans un carter, ainsi qu'un conduit d'amenée et un conduit d'évacuation du liquide de fonctionnement de la machine à anneau liquide, caractérisé en ce qu'au conduit d'amenée (2) est raccordé un dispositif de dosage (4) de produits macromoléculaires sous forme de poudre ou à l'état dissous, qui communique avec un réservoir (5) de ces produits et qui est régulé par un débitmètre massique (6) monté dans le conduit d'évacuation (3) du liquide de fonctionnement.
